# EUROPÄISCHE PATENTSCHRIFT

(11) **EP 0 526 904 B1**
(45) Veröffentlichungstag und Bekanntmachung des Hinweises auf die Patenterteilung: **01.05.1996**
(21) Anmeldenummer: 92113446.6
(22) Anmeldetag: 06.08.1992
(51) Int. Cl.: E05B 47/06

(54) **Schliesszylinder, insbesondere für Einsteckschlösser**
Locking cylinder, especially for a mortise lock
Serrure à cylindre, notamment pour serrure encastrée

(30) Priorität: 07.08.1991 DE 4126160
(43) Veröffentlichungstag der Anmeldung: 10.02.1993
(73) Patentinhaber: Aug. Winkhaus GmbH & Co. KG, D-48291 Telgte (DE)
(72) Erfinder: Spahn, Karl Heinz, W-4412 Ostbevern (DE); Wienert, Dieter, W-4403 Senden (DE); Schunck, Alfred, W-4400 Münster (DE); Hohmann, Hans, W-4400 Münster (DE)
(74) Vertreter: Liska, Horst, Dr.-Ing.

(56) Entgegenhaltungen:
- EP-A- 0 278 906
- EP-A- 0 381 320
- EP-A- 0 388 997
- EP-A- 0 452 298

## Beschreibung

Die Erfindung betrifft einen Schließzylinder, insbesondere für Einsteckschlösser, mit einem Zylindergehäuse, einem in dem Zylindergehäuse um seine Achse drehbeweglich gelagerten, mittels eines Schlüssels drehbaren Schließzylinderkern und einer den Zylinderkern in einer Schließstellung gegen unbefugtes Verdrehen sichernden elektromagnetischen Sperreinrichtungung, die einen quer zur Achse des Zylinderkerns verschiebbar gelagerten, zur Sicherung des Zylinderkerns in eine Aussparung des Zylinderkerns eingreifenden und zur Freigabe des Zylinderkerns aus der Zylinderkernaussparung herausbewegbaren Sperrbolzen, eine mittels einer elektrischen Steuereinrichtung steuerbare elektromagnetische Spule und einen zwischen einer Blockierstellung und einer Freigabestellung in dem Zylindergehäuse bewegbar angeordneten, mittels der Spule entgegengesetzt der Wirkungsrichtung einer Rückstelleinrichtung bewegbaren Anker aufweist, der in seiner Blockierstellung den Sperrbolzen zur Sicherung gegen das Herausbewegen aus der Zylinderkernaussparung blockiert und in seiner Freigabestellung den Sperrbolzen zur Herausbewegung aus der Zylinderkernaussparung freigibt, wobei eine den Sperrbolzen ständig zu dem Zylinderkern hin vorspannende Feder vorgesehen ist und der Sperrbolzen unter der Kraft der Feder in die Zylinderkernaussparung einrastet, wenn der Zylinderkern in seine Schließstellung gedreht wird, und wobei die Aussparung des Zylinderkerns und das darin eingreifende Ende des Sperrbolzens derart gestaltet sind, daß der Sperrbolzen nach seiner Freigabe durch den Anker von dem Zylinderkern gegen die Kraft der Feder verdrängt und aus der Zylinderkernaussparung herausgedrückt wird, wenn der Zylinderkern aus seiner Schließstellung herausgedreht wird.

Ein Schließzylinder der vorstehend genannten Art ist aus der EP 0 381 320 A1 bekannt. Bei diesem bekannten Schließzylinder weist die elektromagnetische Sperreinrichtung einen teilweise ausgehöhlten Sperrbolzen auf, in dessen Aushöhlung ein als steuerbares Blockierelement für den Sperrbolzen vorgesehener Permanentmagnet schwenkbar gelagert ist, wobei der Sperrbolzen und der darin schwenkbewegliche Permanentmagnet in einer in dem Zylindersteg des Zylindergehäuses eingesetzten Führungshülse axial verschiebbar aufgenommen sind. Die Führungshülse hat eine seitliche Öffnung, welche eine Sperrkante für den Permanentmagneten definiert, damit dieser in seiner entsprechenden Blokkier-Schwenkstellung den Sperrbolzen zur Sicherung gegen das Herausbewegen aus der Zylinderkernaussparung blockieren kann. Da sich die so gestaltete Baugruppe funktionsbedingt hauptsächlich radial zur Zylinderkernachse in dem Zylinderkern erstreckt, und zwar auch der als Anker fungierende Permanentmagnet, und da der Zylindersteg in der betreffenden Richtung nur wenig Einbauplatz bieten kann, müssen die Einzelteile der elektromagnetischen Sperreinrichtung bei dem bekannten Schließzylinder sämtlich extrem klein dimensioniert sein, was jedoch deren Herstellung und insbesondere deren Zusammenbau kompliziert macht. Diesbezüglich wird auf die Schwierigkeit hingewiesen, die Schwenklager für den Permanentmagneten unter den beengten Verhältnissen hinreichend präzise auszubilden und den Permanentmagneten in die kleine Aushöhlung des Sperrbolzens funktionsgerecht einzusetzen, wobei ferner zu beachten ist, daß eine weitere räumliche Beschränkung noch dadurch gegeben ist, daß die Kernpole der elektromagnetischen Spule zur Steuerung des Ankers (Permanentmagneten) an entgegengesetzten Seiten des Permanentmagneten untergebracht werden müssen.

Aus der EP 0 278 906 A1 ist ein Schließzylinder mit einer elektromagnetischen Sperreinrichtung bekannt, die eine Spule mit im wesentlichen parallel zur Zylinderkernachse verlaufender Spulenachse, einen koaxial zu der Spule verschiebbar geführten Anker und einen quer zur Zylinderkernachse verschiebbar geführten Sperrbolzen aufweist, der zur Blockierung des Zylinderkerns in eine Zylinderkernaussparung eingreift. Der Spulenanker dient als Steuerglied oder Nockenkörper für den an ihm abgestützten und in Richtung weg von der Zylinderkernachse vorgespannten Sperrbolzen, wobei zusätzlich ein Auslösebolzen als Steuermechanismus vorgesehen ist, um die Wirkung einer Rückstellfeder des Ankers zu kontrollieren und den Sperrbolzen mit dem Anker in Kontakt zu bringen. So lange kein passender Schlüssel in den Schließzylinder eingeführt ist, greift der Auslösebolzen mit seinem zylinderkernseitigen Ende in eine Zuhaltungsaussparung des Zylinderkerns ein und drückt dabei einen in dieser Zylinderkernaussparung geführten Zuhaltungsstift in Richtung der Zylinderkernachse, wobei der Zuhaltungsstift mit seinem vom Auslösebolzen abgewandten Ende in den Schlüsselkanal des Zylinderkerns hineinragt. Zur Entsicherung des Schließzylinderkerns wird der Zuhaltungsstift von einem passenden, in den Schlüsselkanal eingeführten Schlüssel in eine mechanische Entriegelungsposition verschoben. Dabei drückt er den Auslösebolzen aus der Zuhaltungsaussparung heraus. Der sich an einer Mitnehmerschulter des Auslösebolzens abstützende Sperrbolzen bewegt sich dabei zusammen mit dem Auslösebolzen in Richtung weg von dem Zylinderkern. Dabei greift der Sperrbolzen mit seinem vom Zylinderkern entfernten Ende in eine Nut des in seiner Blokkierstellung befindlichen Ankers ein. In dieser Stellung hat der Sperrstift die Zylinderkernaussparung noch nicht vollständig verlassen, so daß der Zylinderkern noch gesichert ist. Stimmt nun eine elektronische Codierung des Schlüssels mit der elektronischen Codierung einer die Spule steuernden, in dem Zylindergehäuse angeordneten Steuereinrichtung überein, so aktiviert letztere die Spule, welche daraufhin den Anker von seiner Blockierstellung in seine Freigabestellung zieht. Dabei gleitet der Sperrstift aus der Nut des Ankers heraus und rastet unter der Kraft seiner ihn in Richtung weg vom Zylinderkern vorspannenden Vorspannfeder in eine weitere, jedoch tiefer als die erste Nut in den Anker eingeschnittene Nut ein. In dieser Stellung hat der Sperrstift die Zylinderkernaussparung vollständig verlassen, um den Schließzylinderkern freizugeben.

Der Erfindung liegt die Aufgabe zugrunde, einen mit einer elektromagnetischen Sperreinrichtung ausgestatteten Schließzylinder anzugeben, bei dem die elektromagnetische Sperreinrichtung mit vergleichsweise wenigen, einfach herstellbaren Mitteln realisierbar ist und dennoch zuverlässig funktioniert.

Diese Aufgabe wird - ausgehend von einem Schließzylinder der eingangs genannten Art, wie er im Oberbegriff des Anspruchs 1 dargelegt ist, - erfindungsgemäß dadurch gelöst, daß der Anker ein im wesentlichen parallel zur Achse des Zylinderkerns in dem Zylindergehäuse verschiebbar geführter Stab ist, der in seiner Blockierstellung das vom Zylinderkern entfernte Ende des Stabbolzens blockierend untergreift.

Der erfindungsgemäße Schließzylinder kommt mit einem Sperrbolzen einfachster Bauart aus. Auch der quer zu dem Sperrbolzen verschiebbar geführte Anker hat eine mit einfachen Mitteln herstellbare Form. Abgesehen von den elektronischen Steuermitteln kommt die elektromagnetische Sperreinrichtung des Schließzylinders nach Anspruch 1 beispielsweise mit einem Spulenkörper, zwei einfachen Spiralfedern und zwei zylindrischen Stabkörpern (Sperrbolzen und Anker) sowie entsprechenden Führungsbohrungen aus, wobei der im Zylindergehäuse verfügbare Platz optimal ausgenutzt werden kann.

Die Rückstelleinrichtug des Ankers kann eine einfache Spiralfeder sein, die den Anker vorzugsweise zu seiner Blockierstellung hin vorspannt, so daß die Spule den Anker lediglich gegen die Wirkung einer solchen Feder in eine Richtung zu bewegen hat.

Die Spule kann insbesondere in einem Gehäusesteg des Zylinderkerngehäuses angeordnet sein.

Gemäß einer bevorzugten Weiterbildung der Erfindung weist der Anker eine das vom Zylinderkern entfernte Ende des freigegebenen Sperrbolzens aufnehmende Aussparung, insbesondere Ringnut auf.

Vorzugsweise ist die Zylinderkernaussparung eine Senkung mit Schrägflächen, insbesondere 90°-Senkung. Das in die Senkung eingreifende Ende des Sperrbolzens ist vorzugsweise halbkugelförmig abgerundet. Eine derartige Gestaltung von Zylinderkernaussparung und Sperrbolzenkopf stellt sicher, daß der Sperrbolzen von der Schrägfläche der Zylinderkernaussparung bei Drehung des Zylinderkerns ohne Gefahr von Verklemmungen verdrängt werden kann, wenn der Schließzylinder zur Drehung freigegeben ist.

Gegenstand der Erfindung ist ferner ein Schließzylinder, insbesondere für Einsteckschlösser, mit einem Zylindergehäuse, einem in dem Zylindergehäuse drehbeweglich gelagerten, mittels eines Schlüssels drehbaren Zylinderkern und einer den Zylinderkern in einer Schließstellung gegen unbefugtes Verdrehen sichernden elektromagnetischen Sperreinrichtung, die ein quer zur Achse des Zylinderkerns verschiebbar gelagertes, zur Sicherung des Zylinderkerns in eine Aussparung des Zylinderkerns eingreifendes und zur Freigabe des Zylinderkerns aus der Zylinderkernaussparung herausbewegbares Sperrorgan, eine mittels einer elektrischen Steuereinrichtung steuerbare elektromagnetische Spule und einen zwischen einer Blockierstellung und einer Freigabestellung in dem Zylindergehäuse verschiebbar geführten Anker aufweist, der in seiner Blockierstellung das Sperrorgan in der Zylinderkernaussparung hält und in seiner Freigabestellung das Herausbewegen des Sperrorgans aus der Zylinderkernaussparung erlaubt, wobei der Anker in der Freigabestellung durch wenigstens einen Permanentmagneten fixiert ist, wobei der Schließzylinder erfindungsgemäß dadurch gekennzeichnet ist, daß der Anker auch in der Blockierstellung durch wenigstens einen Permanentmagneten fixiert ist und der Spule zum wechselweisen Umschalten der Stellung des Ankers Stromimpulse zuführbar sind.

Die letztgenannte Ausgestaltung der Erfindung weist ebenfalls eine mit einfach herstellbaren Mitteln realisierbare elektromagnetische Sperreinrichtung auf, wobei in keiner Stellung des Ankers Dauerstrom für den Spulenbetrieb erforderlich ist.

Vorzugsweise sind die Permanentmagneten in Richtung des Verschiebeweges des Ankers in einem Abstand voneinander angeordnet, wobei der Anker den Permanentmagneten gegenüberliegende Polflächen hat und wobei die Spule einem der Permanentmagneten näher gelegen ist als dem anderen. Auf eine den Anker vorspannende mechanische Feder kann bei einer solchen Ausführungsform verzichtet werden. Ein besonderer Vorteil dieser Lösung liegt darin, daß der Spule lediglich ein kurzzeitiger Stromimpuls entsprechender Polarität zuzuführen ist, um den Anker von einer Endstellung in die andere Endstellung zu bewegen.

Vorzugsweise ist das Sperrorgan als Sperrbolzen ausgebildet, dessen Längsachse quer zur Achse des Zylinderkerns ausgerichtet ist, wobei der Anker ein im wesentlichen parallel zur Achse des Zylinderkerns verschiebbarer Stab ist, wobei ferner der Sperrbolzen mittels einer Feder in Richtung weg vom Zylinderkern vorgespannt ist und sich mit seinem vom Zylinderkern entfernten Ende an dem Anker abstützt, wobei ferner der Anker eine Rastaussparung aufweist, die in der Freigabestellung das vom Zylinderkern entfernte Ende des freigegebenen Sperrbolzens aufnimmt. Die Rastaussparung und das vom Zylinderkern entfernte Ende des Sperrbolzens sind derart gestaltet, daß der Sperrbolzen aus der Rastaussparung heraus in Richtung zum Zylinderkern von dem Anker verdrängt wird, um in die Zylinderkernaussparung einzugreifen, wenn der Anker zur Sicherung des Zylinderkerns in seine Blockierstellung bewegt wird.

Die Rastaussparung ist vorzugsweise als Ringnut ausgebildet, die mit zunehmendem radialen Abstand von der Achse des Ankers breiter wird.

Gemäß einer Weiterbildung weist der Anker eine weitere Ringnut mit abgeschrägten Nutwänden auf, die das vom Zylinderkern entfernte Ende des Sperrbolzens aufnimmt, wenn der Anker in seine Blockierstellung bewegt wird.

Das vom Zylinderkern entfernte Ende des Sperrbolzens ist vorzugsweise halbkugelförmig abgerundet

Was die Permanentmagneten anbetrifft, so wird vorgeschlagen, daß sie sich mit gleichen Polaritäten in Richtung des Verschiebeweges des Ankers gegenüberstehen.

Gegenstand der Erfindung ist ferner ein Schließzylinder, insbesondere für Einsteckschlösser, mit einem Zylindergehäuse, einem in dem Zylindergehäuse drehbeweglich gelagerten, mittels eines Schlüssels drehbaren Schließzylinderkern und einer den Zylinderkern in einer Schließstellung gegen unbefugtes Verdrehen sichernden elektromagnetischen Sperreinrichtung, die eine in dem Zylindergehäuse angeordnete Spule mit quer zur Zylinderkernachse verlaufender Spulenachse und einen koaxial zu der Spule in dem Zylindergehäuse verschiebbar geführten Sperrbolzen aufweist, der zur Sicherung des Zylinderkerns in eine Sperrstellung positionierbar ist, in der er in eine Aussparung des Zylinderkerns eingreift, wobei der Schließzylinder dadurch gekennzeichnet ist, daß die Spule einen feststehenden Spulenkern hat, der das von dem Zylinderkern entfernte Ende des Verschiebeweges des Sperrbolzens begrenzt, daß der Sperrbolzen an seinem dem Spulenkern zugewandten Ende einen permanentmagnetischen Bereich aufweist und daß die Spule derart aktiviertbar ist, daß sie mit dem permanentmagnetischen Bereich magnetisch wechselwirkt, um eine den Sperrbolzen positionierende magnetische Kraft auf den Sperrbolzen auszuüben.

Auch diese Ausführungsform der Erfindung zeichnet sich dadurch aus, daß sie mit einfachen und preiswerten Mitteln herstellbar ist. Zum Einbringen des Sperrbolzens in die Zylinderkernaussparung genügt es, den Spulenstrom mit entsprechender Polarität einzuschalten, so daß eine abstoßende magnetische Kraft auf den Sperrbolzen einwirkt, die den Sperrbolzen zu dem Zylinderkern hin verschiebt und schließlich in der Position hält, in der der Sperrbolzen den Zylinderkern sichert. Das Herausbewegen des Sperrbolzens aus der Zylinderkernaussparung kann bei entsprechender Anordnung beispielsweise dadurch bewirkt werden, daß man den Spulenstrom ausschaltet und der Sperrbolzen unter der Wirkung der Schwerkraft aus der Zylinderkernaussparung herausgleitet. Es besteht jedoch auch die Möglichkeit, durch Umpolen des Spulenmagnetfeldes eine den Sperrbolzen anziehende magnetische Kraft zu erzeugen, um den Sperrbolzen aus der Zylinderkernaussparung herauszubewegen.

Gemäß einer bevorzugten Ausführung eines Schließzylinders nach der Erfindung trägt der Schlüssel zwischen dem Schlüssel und dem Schließzylinder austauschbare, von der Steuereinrichtung zu prüfende elektrische und/oder magnetische Schließberechtigungsinformationen, die ihn als zu dem Schließzylinder passend ausweisen. Bei der Erkennung des passenden Schlüssels schaltet die Steuereinrichtung den Spulenstrom in der Weise, daß der Anker, bzw. der Sperrbolzen in seine den Zylinderkern freigebende Stellung bewegt wird.

Der Schlüssel kann beispielsweise so ausgebildet sein, daß er eine die Schließberechtigungsinformationen speichernde, inbesondere programmierbare elektronische Schaltung in seinem Schlüsselgriff aufweist. Die Schließberechtigungsinformationen werden in dem Schließzylinder von einer entsprechenden Leseeinrichtung der Steuerungseinrichtung gelesen. Die Steuereinrichtung kann ganz oder teilweise in dem Schließzylindergehäuse angeordnet sein.

In einer alternativen Ausführungsform ist die elektromagnetische Sperreinrichtung fernsteuerbar. Eine derartige Lösung bietet sich für eine von einer Schließzentrale zu steuernde Schließanlage mit mehreren Schließzylindern nach der Erfindung an. Von der Schließzentrale aus kann mittels einer entsprechenden Steuereinrichtung der Spulenstrom gesteuert werden, so daß der Zylinderkern wahlweise gesichert oder entsichert werden kann und in seinem gesicherten Zustand auch mit einem mechanisch zu dem Schließzylinder passenden Schlüssel nicht aus seiner Schließstellung heraus verdreht werden kann.

Vorzugsweise sind die Schließzylinder nach der Erfindung auch durch mechanische Zuhaltungen in bekannter Weise gegen unbefugtes verdrehen gesichert, wobei der Schlüssel mechanische Kodierungen zur Betätigung der Zuhaltungen aufweist.

Durch die zusätzlichen mechanischen Zuhaltungen wird die Aufbruchsicherheit des Schließzyinders erhöht.

Gemäß einer Weiterbildung der Erfindung ist die elektromagnetische Sperreinrichtung in einem in das Zylindergehäuse einsetzbaren Einbaugehäuse angeordnet.

Diese Lösung hat bei einem Schließzylinder mit mechanischen Zuhaltungen den Vorteil, daß er auch ohne elektromagnetische Sperrvorrichtung ohne weiteres funktionstüchtig einsetzbar ist und bei Bedarf auf einfache Weise mit der elektomagnetischen Sperreinrichtung versehen werden kann. Ferner ermöglicht die genannte Lösung ein einfaches Austauschen der elektromagnetischen Sperreinrichtung.

Die Erfindung wird nachstehend anhand von Ausführungsbeispielen näher erläutert.

Es zeigen
- Fig. 1:: ein erstes Ausführungsbeispiel der Erfindung in einer Teilschnittseitenansicht, bei dem der Schließzylinderkern in seiner gegen unbefugtes Verdrehen gesicherten Schließstellung dargestellt ist,
- Fig. 2:: eine Querschnittansicht des Schließzylinders nach Fig. 1 mit der in Fig. 1 durch II gekennzeichneten Schnittebene,
- Fig. 3:: das in Fig. 1 gezeigte Ausführungsbeispiel, wobei der Schließzylinderkern aus seiner Schließstellung herausgedreht ist,
- Fig. 4:: eine Querschnittdarstellung des Ausführungsbeispiels gemäß Fig. 1-3, mit der in Fig. 3 mit IV gekennzeichneten Schnittebene,
- Fig. 5:: ein zweites Ausführungsbeispiel in einer Teilschnittseitenansicht mit einem in seiner Schließstellung verriegelten Zylinderkern,
- Fig. 6:: eine Querschnittdarstellung des Schließzylinders nach Fig. 5 mit der durch VI in Fig. 5 gekennzeichneten Schnittebene,
- Fig. 7:: das Ausführungsbeispiel nach Fig. 5 in einer Teilschnittseitenansicht, wobei der Schließzylinderkern aus seiner Schließstellung herausgedreht ist,
- Fig. 8:: eine Querschnittdarstellung des Schließzylinders gemäß den Fig. 5-7 mit der in Fig. 7 mit VIII gekennzeichneten Schnittebene,
- Fig. 9:: ein drittes Ausführungsbeispiel der Erfindung in einer Teilschnittseitenansicht, wobei der Schließzylinderkern in seiner Schließstellung gesichert ist,
- Fig. 10:: eine Querschnittsansicht des Ausführungsbeispiels nach Fig. 9 mit der in Fig. 9 mit X gekennzeichneten Schnittebene,
- Fig. 11:: das Ausführungsbeispiel nach Fig. 9 und 10, wobei die Verriegelung des Schließzylinderkerns durch die elektomagnetische Sperreinrichtung aufgehoben ist,
- Fig. 12:: eine Querschnittsdarstellung des Ausführungsbeispiels gemäß Fig. 9-11, mit der in Fig. 11 mit XII gekennzeichneten Schnittebene,
- Fig. 13:: eine Teilschnittseitenansicht eines vierten Ausführungsbeispiels der Erfindung mit einem in seiner Schließstellung gesicherten Schließzylinderkern,
- Fig. 14:: eine Querschnittsdarstellung des Schließzylinders nach Fig. 13 mit der in Fig. 13 mit XIV gekennzeichneten Schnittebene,
- Fig. 15:: das vierte Ausführungsbeispiel in der Ansicht gemäß Fig. 13, wobei der Schließzylinderkern von der elektromagnetischen Sperreinrichtung freigegeben ist, und
- Fig. 16:: eine Querschnittsdarstellung des Ausführungsbeispiels gemäß Fig. 13-15 mit der in Fig. 15 mit XVI gekennzeichneten Schnittebene.

In der nachfolgenden Beschreibung und in den Figuren sind gleiche oder gleichwirkende Teile mit den gleichen Bezugsziffern gekennzeichnet.

In den Fig. 1-4 ist als erstes Ausführungsbeispiel der Erfindung ein Doppelprofil-Schließzylinder 1 dargestellt, der insbesondere für Einsteckschlösser bestimmt ist. Der Schließzylinder weist ein Zylindergehäuse 2 auf, das aus zwei ringzylindrischen Teilen 3, 3' und einem die ringzylindrischen Teile miteinander verbindenden flachen Steg 3'' besteht.

Die ringzylindrischen Teile schließen zwischen sich eine Schließbartaussparung 4 ein, in der ein Schließbart 5 aufgenommen ist. In den ringzylindrischen Gehäuseteilen 3, 3' ist je ein Schließzylinderkern 6 drehbeweglich gelagert. In den Fig. 1 und 2 ist einer der Schließzylinderkerne in seiner Schließstellung gegen unbefugtes Verdrehen gesichert dargestellt. Zur Sicherung des Schließzylinderkerns sind in üblicher Weise mechanische Stiftzuhaltungen 7 vorgesehen, die jeweils aus wenigstens einem Kernstift 8, einem Gehäusestift 9 und einer Zuhaltungsfeder 10 bestehen. Solange sich der Schließzylinderkern 6 in der in Fig. 1 gezeigten Schließstellung befindet, ist eine Lagerbohrung 11 koaxial zu einer Lagerbohrung 12 ausgerichtet. In der Lagerbohrung 11 ist der Kernstift 8 axial verschiebbar gelagert und in der Lagerbohrung 12 ist der Gehäusestift 9 axial verschiebbar gelagert. Solange kein Schlüssel in den mit 13 gekennzeichneten Schlüsselkanal des Zylinderkerns 6 eingeführt ist, sind die Stifte 8, 9 mittels der Zuhaltungsfeder 10 in dieser den Zylinderkern sichernden Verriegelungsstellung vorgespannt. Durch einen in den Schlüsselkanal 13 einzusteckenden Schlüssel 14 mit zu den Zuhaltungen 7 korrespondierenden mechanischen Kodierungen können die Zuhaltungsstifte gegen die Kraft der Zuhaltungsfeder soweit verschoben werden, daß sie den Zylinderkern 6 nicht mehr in seiner Schließstellung blockieren.

Zusätzlich zu den mechanischen Stiftzuhaltungen ist eine den Schließzylinderkern 6 in seiner Schließstellung sichernde elektromagnetische Sperreinrichtung 15 vorgesehen. Die elektromagnetische Sperreinrichtung 15 weist einen im wesentlichen senkrecht zur Achse 16 des Zylinderkerns 6 in einer in dem Gehäusesteg 3 '' vorgesehenen Lagerbohrung 17 axial verschiebbar geführten Sperrbolzen 18 auf, der mit seinem dem Zylinderkern 6 benachbarten Ende 19 in eine Aussparung 20 des Zylinderkerns 6 eingreift, wenn der Zylinderkern 6, wie in den Fig. 1 und 2 gezeigt, in seiner Schließstellung ist. Der Sperrbolzen 18 wird von einer in einem erweiterten Teil der Lagerbohrung 17 angeordneten Feder 21 in Richtung zu dem Zylinderkern 6 hin vorgespannt. Die elektromagnetische Sperreinrichtung 15 umfaßt ferner eine in dem Gehäusesteg 3'' gemäß Fig. 1 unterhalb der mechanischen Stiftzuhaltungen 7 angeordnete elektromagnetische Spule 23, deren Spulenachse im wesentlichen parallel zur Zylinderkernachse 16 verläuft und einen Spulenanker 24, der zwischen einer in Fig. 1 gezeigten Blockierstellung und einer in Fig. 3 gezeigten Freigabestellung koaxial zur Spule 23 verschiebbar geführt ist. Ein Ende 26 des Ankers 24 ist in der Kernbohrung 25 der Spule gelagert. Das von der Spule 23 entfernte andere Ende 27 des Ankers 24 ist in einer in dem Gehäusesteg 3'' vorgesehenen Führungsbohrung 28 gelagert. Im Bereich des von der Spule 23 entfernten Endes 27 ist der Anker 24 an seiner dem Zylinderkern 6 zugewandten Seite 29 abgeflacht. Ferner ist im Bereich des Endes 27 des Ankers 23 eine Aussparung 30 vorgesehen, die dazu dient, das in die Führungsbohrung 28 des Ankers 23 hineinreichende, von dem Zylinderkern 6 entfernte Ende 22 des Sperrbolzens, wie in Fig. 3 gezeigt, aufzunehmen, wenn sich der Anker 24 in seiner Freigabestellung befindet und der Sperrbolzen 18 aus der Zylinderkernaussparung 20 herausbewegt ist.

In dem in Fig. 1 gezeigten Zustand des Schließzylinders 1 nach der Erfindung, ist der Spulenstrom eingeschaltet, so daß die Spule 23 den Anker 24 gegen die Kraft einer sich einerseits an der Spule und andererseits an einer Schulter 32 des Ankers 24 abstützenden, in einer sich zwischen der Spule 23 und der Führungsbohrung 28 erstreckenden erweiterten Bohrung 33 aufgenommenen Druckfeder 34 oder Rückstellfeder so weit in sich hineinzieht, daß das spulennahe Ende 26 des Ankers 24 mit einem Anschlag 35 in Berührung kommt. Die Aussparung 30 ist bei dem auf diese Weise von der Spule 23 in seiner Blockierstellung gehaltenen Anker 24 gegenüber dem Sperrbolzen 18 versetzt und der sich an die Aussparung 30 anschließende, äußerste Bereich 36 des spulenfernen Endes des Ankers 24 ist an dem vom Zylinderkern 6 entfernten Ende 22 des Sperrbolzens 18 in den Verschiebeweg des Sperrbolzens 18 geführt, so daß der Sperrbolzen 18 blockiert ist und nicht aus der Zylinderkernaussparung 20 herausbewegt werden kann. Der Zylinderkern 6 ist auf diese Weise gegen unbefugtes Verdrehen gesichert.

Zur Entsicherung des Zylinderkerns 6 ist ein passender Schlüssel 14 in den Schlüsselkanal 13 einzuführen, der die mechanischen Stiftzuhaltungen 7 in ihre Entriegelungsstellung versetzt. Ferner ist der Spulenstrom in der noch zu beschreibenden Weise auszuschalten, so daß die Spule 23 den Anker 24 freigibt und letzterer unter der Kraft der Rückstellfeder 34 in seine Freigabestellung gemäß Fig. 3 bewegt wird. Der Zylinderkern 6 ist nun entsichert und kann mittels des Schlüssels 14 gedreht werden, so daß der über eine herkömmliche Kupplung mit dem Zylinderkern 6 gekuppelte Schließbart 5 entsprechend geschwenkt werden kann.

Bei der Drehung des Zylinderkerns 6 wird der Sperrbolzen 18 von dem Zylinderkern 6 gegen die Kraft der Feder 21 verdrängt, so daß der Sperrbolzen 18 aus der Zylinderkernaussparung 20 herauskommt und mit seinem von dem Zylinderkern 6 entfernten Ende 22 in die Aussparung 30 des Ankers ausweicht. Danach stützt sich der Sperrbolzen 18 unter der Kraft der Feder 21 an dem Zylinderkernumfang ab.

Das Verdrängen des Sperrbolzens 18 aus der Zylinderkernaussparung 20 wird dadurch ermöglicht, daß die Zylinderkernaussparung 20 mit zunehmendem radialem Abstand von der Zylinderkernachse breiter wird und daher Schrägflächen 37 aufweist, entlang denen das zylinderkernseitige Ende 19 des Sperrbolzens 18 aus der Zylinderkernaussparung 20 herausgleiten kann, wenn der Zylinderkern 6 gedreht wird. In dem in den Fig. 1-4 gezeigten speziellen Fall ist die Zylinderkernaussparung 20 eine 90°-Senkung. Das in die Zylinderkernaussparung 20 eingreifende Ende 19 des Sperrbolzens 18 ist halbkugelförmig abgerundet, um die Verdrängung des Sperrbolzens 18 zusätzlich zu erleichtern.

Wird der Zylinderkern 6 mittels des Schlüssels 14 wieder in seine Schließstellung gedreht, dann rastet der von der Feder 21 vorgespannte Sperrbolzen 18 automatisch wieder in die Zylinderkernaussparung 20 ein. Zur Blockierung des Sperrbolzens 18 in dieser Stellung ist der Spulenstrom einzuschalten, so daß der Spulenanker 24 von der Spule 23 angezogen und in die in Fig. 1 und 2 gezeigte Blockierstellung gebracht wird.

Zur Stromversorgung der Spule 23 sind Leitungen 38 vorgesehen. Die Leitungen 38 sind an eine nicht gezeigte Steuereinrichtung zum Ein- und Ausschalten des Spulenstroms anzuschließen.

Die Steuerung des Spulenstroms kann auf verschiedene Art und Weise realisiert werden. So kann beispielsweise eine an sich bekannte Schlüsselkode-Prüfeinrichtung mit dem Schließzylinder 1 verbunden sein, die elektrische und/oder magnetische Schließberechtigungskodierungen des Schlüssels 14 überprüft, wenn letzterer in den Schlüsselkanal 13 eingeführt ist. Erkennt die Schlüsselkode-Prüfeinrichtung den Schlüssel 14 als zu dem Schließzylinder 1 passend, so schaltet sie den Spulenstrom - d.h. im vorliegenden Fall aus -, so daß der Anker 24 in seine Freigabestellung kommt.

Die Schlüsselkodeinformationen können beispielsweise in einer in dem Schlüsselgriff 39 unterzubringenden Schaltung gespeichert sein.

Die den Spulenstrom steuernde Schlüsselkode-Prüfeinrichtung oder Steuereinrichtung muß nicht notwendig vollständig in dem Zylindergehäuse 2 untergebracht sein. Sie kann auch - bis auf ihren den Schlüsselkode lesenden Teil - außerhalb des Zylindergehäuses 2 installiert sein.

Möglich ist auch eine Fernsteuerung der elektromagnetischen Sperreinrichtung 15. Dabei ist der Spulenstrom beispielsweise von einer von dem Schließzylinder 1 entfernten Schließzentrale zu steuern. Für diesen Fall wird vorgeschlagen, eine Einrichtung vorzusehen, die prüft, ob der Zylinderkern 6 in seiner Schließstellung ist, damit verhindert werden kann, daß der Spulenstrom eingeschaltet wird, wenn der Zylinderkern 6 aus seiner Schließstellung herausgedreht ist. Auf diese Weise wäre zu verhindern, daß sich der Sperrbolzen 18 und der Anker 24 in ihren Freigabestellungen verklemmen.

Nachzutragen ist noch, daß das mit 40 gekennzeichnete Element eine Verdrehsicherung für den Anker 24 und das mit 41 bezeichnete Element einen zwischen zwei Schultern 42 des Sperrbolzens 18 an dem Zylindergehäusesteg 3'' befestigten Stoppanschlag für den Sperrbolzen 18 darstellt. Dieser mit den Schultern 42 zusammen eine Endlagenbegrenzung des Sperrbolzens 18 bewirkende Stoppanschlag dient zur Erleichterung der Montage des Zylinderkerns.

Nachfolgend wird ein zweites Ausführungsbeispiel der Erfindung unter Bezugnahme auf die Fig. 5-8 beschrieben. Die Beschreibung beschränkt sich auf die Abweichungen gegenüber dem ersten Ausführungsbeispiel.

Der von der Spule 23 entfernte Endbereich 27a des Ankers 24a weist im Unterschied zu dem ersten Ausführungsbeispiel keine den Sperrbolzen 18 aufnehmende Ausnehmung auf. Die Freigabe des Sperrbolzens 18 wird dadurch bewirkt, daß der Anker 24a vollständig aus dem Verschiebeweg des Sperrbolzens 18 herausgezogen wird, wie dies in Fig. 7 gezeigt ist. Die Blockierung des Sperrbolzens 18 in dessen Eingriffstellung mit dem Zylinderkern 6 erfolgt dementsprechend dadurch, daß der von der Spule 23 entfernte Endbereich 27a des Ankers 24a in den Verschiebeweg des Sperrbolzens 18 geführt wird, wie dies in Fig. 5 dargestellt ist. Der Anker 24a wird gemäß Fig. 5 von der Druckfeder 34 in seine Blockierstellung gedrückt, wenn der Spulenstrom 23 ausgeschaltet und der Anker 24a somit nicht von der Spule 23 angezogen ist.

Gemäß Fig. 7 befindet sich der Anker 24a in seiner Freigabestellung, wenn er bei eingeschaltetem Spulenstrom von der Spule 23 angezogen ist.

Nachstehend wird unter Bezugnahme auf die Fig. 9-12 ein drittes Ausführungsbeispiel der Erfindung beschrieben, wobei sich die Beschreibung auf Unterschiede zu den ersten beiden Ausführungsbeispielen beschränkt.

Der Sperrbolzen 18b ist mittels einer Vorspannfeder 21b in Richtung zu dem Anker 24b hin vorgespannt und stützt sich mit seinem von dem Zylinderkern 6 entfernten Ende 22b an dem Anker 24b ab. Das dem Zylinderkern benachbarte Ende 19b des Sperrbolzens 18b ist zylindrisch geformt und greift zur Sicherung des Zylinderkerns 6 in eine Sackbohrung 20b im Umfang des Zylinderkerns 6 ein, wie es aus den Fig. 9 und 10 zu ersehen ist. Der Anker 24b ist in bezug auf seine Achse rotationssymmetrisch geformt und weist an seinem von der Spule 23b entfernten Ende 27b zwei unterschiedlich tief in den Anker 24b eingeschnittene Ringnuten 30b, 36b zur Aufnahme des vom Zylinderkern 6 entfernten Endes 22b des Sperrbolzens 18b auf.

Die in Fig. 9 gezeigte Stellung des Ankers 24b, in der der Anker 24b bis zu dem Anschlag 35b in die Spule 23b hineingezogen ist, ist die Blockierstellung des Ankers 24b.

In dieser Stellung rastet das Ende 22b des Sperrbolzens 18b in der weniger tief eingeschnittenen Ringnut 36b, wobei der Sperrbolzen 18b mit seinem Ende 19b zur Sicherung des Zylinderkerns 6 gegen unbefugtes Verdrehen in die als Sackbohrung ausgebildete Aussparung 20b eingreift und von dem Anker 24b in dieser Eingriffstellung blockiert ist. In Fig. 11 und 12 ist der Anker 24b in seiner anderen Endstellung, die der Freigabestellung entspricht, dargestellt. In dieser Stellung rastet das vom Zylinderkern 6 entfernte Ende 22b des Sperrbolzens 18b in der tiefer eingeschnittenen Ringnut 30b. Die Ringnut 30b ist so tief in den Anker 24b eingeschnitten, daß der Sperrbolzen 18b aus der Sackbohrung 20b des Zylinderkerns 6 herauskommt und den Zylinderkern 6 daher freigibt.

Wird der Anker 24b bei in Schließstellung gedrehtem Zylinderkern 6 von der in Fig. 11 dargestellten Freigabestellung in die in Fig. 9 dargestellte Blockierstellung verschoben, dann verdrängt er den Sperrbolzen 18b aus der tiefer eingeschnittenen Ringnut 30b. Dabei wird das Ende 19b des Sperrbolzens 18b in die Sackbohrung 20b des Zylinderkerns 6 hineinbewegt. Das Verdrängen des Sperrbolzens 18b wird dadurch ermöglicht, daß die Ringnuten 30b, 36b mit zunehmendem Abstand von der Ankerachse 43b breiter werden, so daß sie Schrägflächen 37b aufweisen, längs denen das Ende 22b des Sperrbolzens 18b ohne die Gefahr von Verklemmungen aus der jeweiligen Ringnut 30b bzw. 36b herausgleiten kann. Die Verdrängung des Sperrbolzens 18b wird zusätzlich dadurch erleichtert, daß das vom Zylinderkern entfernte Ende 22b konisch oder halbkugelförmig geformt ist.

Wenngleich der Antrieb des Ankers 24b auch in der bereits bei den ersten beiden Ausführungsbeispielen vorgesehenen Weise realisiert sein könnte, ist bei dem in den Fig. 9-12 gezeigten Ausführungsbeispiel eine andere Lösung verwirklicht.

An den beiden Enden des Verschiebeweges des Ankers 24b sind Permanentmagnetplättchen 35b bzw. 44b als Stoppanschläge vorgesehen. Die Permanentmagnetplättchen 35b, 44b üben eine anziehende Kraft auf den Anker 24b aus und halten ihn in der jeweiligen Endstellung, in der er sich gerade befindet.

Der Anker 24b wird aus der in Fig. 9 gezeigten, die Blockierstellung darstellenden Endstellung herausbewegt, wenn die Spule 23b einen kurzzeitigen Stromimpuls erhält, so daß der Anker 24b in der Weise magnetisiert wird, daß er von dem Magnetplättchen 35b freikommt und dabei so beschleunigt wird, daß er in die in Fig. 11 gezeigte Endstellung gelangt, in der er von dem Magnetplättchen 44b gehalten wird. Dabei gleitet der Sperrbolzen 18b von der weniger tief eingeschnittenen Ringnut 36b in die tiefer eingeschnittene Ringnut 30b. Der Sperrbolzen 18b hat auch in der Blockierstellung Spiel, damit er beim Übergang von einer in die andere Ringnut angehoben werden kann.

Zur Bewegung des Ankers von der Freigabstellung gemäß Fig. 11 in die Blockierstellung gemäß Fig. 9, ist die Spule abermals mit einem kurzen Stromimpuls zu beaufschlagen.

Eine mechanische Rückstellfeder entsprechend der Feder 34 in Fig. 1 ist bei dem vorstehend beschriebenen Ausführungsbeispiel der Erfindung nicht erforderlich. In diesem Fall übernimmt die Spule zusammen mit den Magnetplättchen 35b bzw. 44b die Aufgabe, den Anker 24b in die jeweilige Endstellung zurückzubringen bzw. in der Endstellung zu halten.

Bei dem Ausführungsbeispiel gemäß den Fig. 9-12 können insbesondere große Querkräfte von dem Sperrbolzen 18b aufgenommen werden, wenn versucht wird, den Zylinderkern 6 gewaltsam zu drehen. Ein besonderer Vorteil dieses Ausführungsbeispiels besteht darin, daß die Spule in keiner der Stellungen des Ankers 24b Dauerstrom benötigt.

Die Steuerung des Spulenstroms kann in der bereits beschriebenen Weise mittels einer Schlüsselkode-Prüfeinrichtung oder einer Fernsteuerung realisiert sein.

In den Fig. 13-16 ist ein viertes Ausführungsbeispiel der Erfindung gezeigt.

Bei dem vierten Ausführungsbeispiel ist die Spule 23c gemäß den Fig. 13-16 unterhalb des Sperrbolzens 18c koaxial zu dem Sperrbolzen 18c in dem Gehäusesteg 3" angeordnet. Die Spule hat einen feststehenden Spulenkern 45c, der einen Stoppanschlag für den Sperrbolzen 18c bildet, wenn letzterer in seine den Zylinderkern 6 freigebende Stellung gebracht wird. An dem vom Zylinderkern 6 entfernten Ende 22c des Sperrbolzens 18c ist ein Permanentmagnetplättchen 47c befestigt.

Zur Sicherung des Zylinderkerns 6 ist der Sperrbolzen 18c in die in Fig. 13 und 14 gezeigte Sperrstellung verschiebbar, in der er in eine Sackbohrung 20c des Zylinderkerns 6 eingreift. Das Verschieben des Sperrbolzens 18c in die Sperrstellung erfolgt magnetisch. Dazu wird die Spule 23c mit Strom versorgt, so daß sie mit dem Permanentmagnetplättchen 47c unter Ausbildung einer abstoßenden magnetischen Kraft magnetisch wechselwirkt. Die magnetische Kraft verschiebt den Sperrbolzen 18c und fixiert ihn schließlich in seiner Sperrstellung. Zur Freigabe des Zylinderkerns 6 ist der Spulenstrom entweder auszuschalten oder umzupolen. Im erstern Fall gleitet der Sperrbolzen 18c unter der Wirkung der Schwerkraft aus der Zylinderkernbohrung 20c heraus. Im zweiten Fall wird er dabei von der nun anziehend wirkenden magnetischen Kraft unterstützt.

Die Spule 23c mit ihrem Spulenkern 45c und der Sperrbolzen 18c sind bei dem vorstehend beschriebenen Ausführungsbeispiel in einem gesonderten Einsteckgehäuse 48c untergebracht, das in eine dafür vorgesehene Öffnung in dem Gehäusesteg 3" eingesetzt ist. Diese Lösung erlaubt einen unkomplizierten Austausch der elektromagnetischen Sperreinrichtung. Ferner kann der auch ohne die elektromagnetische Sperreinrichtung 15c funktionsfähige Schließzylinder mit der Sperreinrichtung 15c nachgerüstet werden.

## Patentansprüche

1. Schließzylinder, insbesondere für Einsteckschlösser, mit einem Zylindergehäuse (2), einem in dem Zylindergehäuse (2) um seine Achse drehbeweglich gelagerten, mittels eines Schlüssels (14) drehbaren Schließzylinderkern (6) und einer den Zylinderkern (6) in einer Schließstellung gegen unbefugtes Verdrehen sichernden elektromagnetischen Sperreinrichtung (15; 15a), die einen quer zur Achse des Zylinderkerns (6) verschiebbar gelagerten, zur Sicherung des Zylinderkerns (6) in eine Aussparung (20) des Zylinderkerns (6) eingreifenden und zur Freigabe des Zylinderkerns (6) aus der Zylinderkernaussparung (20) herausbewegbaren Sperrbolzen (18), eine mittels einer elektrischen Steuereinrichtung steuerbare elektromagnetische Spule (23) und einen zwischen einer Blockierstellung und einer Freigabestellung in dem Zylindergehäuse (2) bewegbar angeordneten, mittels der Spule (23) entgegengesetzt der Wirkungsrichtung einer Rückstelleinrichtung (34) bewegbaren Anker (24; 24a) aufweist, der in seiner Blockierstellung den Sperrbolzen (18) zur Sicherung gegen das Herausbewegen aus der Zylinderkernaussparung (20) blockiert und in seiner Freigabestellung den Sperrbolzen (18) zur Herausbewegung aus der Zylinderkernaussparung (20) freigibt, wobei eine den Sperrbolzen (18) ständig zu dem Zylinderkern (6) hin vorspannende Feder (21) vorgesehen ist und der Sperrbolzen (18) unter der Kraft der Feder (21) in die Zylinderkernaussparung (20) einrastet, wenn der Zylinderkern (6) in seine Schließstellung gedreht wird, und wobei die Aussparung (20) des Zylinderkerns (6) und das darin eingreifende Ende des Sperrbolzens (18) derart gestaltet sind, daß der Sperrbolzen (18) nach seiner Freigabe durch den Anker (24; 24a) von dem Zylinderkern (6) gegen die Kraft der Feder (21) verdrängt und aus der Zylinderkernaussparung (20) herausgedrückt wird, wenn der Zylinderkern (6) aus seiner Schließstellung herausgedreht wird,
**dadurch gekennzeichnet**, daß der Anker (24; 24a) ein im wesentlichen parallel zur Achse des Zylinderkerns (6) in dem Zylindergehäuse (2) verschiebbar geführter Stab ist, der in seiner Blockierstellung das vom Zylinderkern (6) entfernte Ende des Sperrbolzens (18) blockierend untergreift.

2. Schließzylinder nach Anspruch 1, dadurch gekennzeichnet, daß die Rückstelleinrichtung (34) eine den Anker (24; 24a) vorspannende Rückstellfeder umfaßt.

3. Schließzylinder nach Anspruch 2, dadurch gekennzeichnet, daß die Rückstellfeder (34) den Anker (24a) zu seiner Blockierstellung hin vorspannt.

4. Schließzylinder nach einem der vorhergehenden Ansprüche, dadurch gekennzeichnet, daß der Anker (24) eine das vom Zylinderkern (6) entfernte Ende des freigegebenen Sperrbolzens (18) aufnehmende Aussparung (30), insbesondere Ringnut, aufweist.

5. Schließzylinder nach einem der vorhergehenden Ansprüche, dadurch gekennzeichnet, daß die Zylinderkernaussparung (20) eine Senkung mit Schrägflächen, insbesondere 90°-Senkung, ist und daß das in die Senkung (20) eingreifende Ende (19) des Sperrbolzens (18) insbesondere halbkugelförmig abgerundet ist.

6. Schließzylinder, insbesondere für Einsteckschlösser, mit einem Zylindergehäuse (2), einem in dem Zylindergehäuse (2) drehbeweglich gelagerten, mittels eines Schlüssels drehbaren Schließzylinderkern (6) und einer den Zylinderkern (6) in einer Schließstellung gegen unbefugtes Verdrehen sichernden elektromagnetischen Sperreinrichtung (15b; 15d), die ein quer zur Achse des Zylinderkerns (6) verschiebbar gelagertes, zur Sicherung des Zylinderkerns (6) in eine Aussparung (20b; 20d) des Zylinderkerns (6) eingreifendes und zur Freigabe des Zylinderkerns (6) aus der Zylinderkernaussparung (20b; 20d) herausbewegbares Sperrorgan (18b; 18d), eine mittels einer elektrischen Steuereinrichtung steuerbare elektromagnetische Spule (23b; 23d) und einen zwischen einer Blockierstellung und einer Freigabestellung in dem Zylindergehäuse (2) verschiebbar geführten Anker (24b) aufweist, der in seiner Blockierstellung das Sperrorgan (18b;18d) in der Zylinderkernaussparung (20b; 20d) hält und in seiner Freigabestellung das Herausbewegen des Sperrorgans (18b; 18d) aus der Zylinderkernaussparung (20b; 20d) erlaubt, wobei der Anker in der Freigabestellung durch wenigstens einen Permanentmagneten (35b bzw. 44b; 35d bzw. 44d) fixiert ist, dadurch gekennzeichnet, daß der Anker (24b; 18d) auch in der Blockierstellung durch wenigstens einen Permanentmagneten (44b bzw. 35b; 44d bzw. 35d) fixiert ist und der Spule (23b; 23d) zum wechselweisen Umschalten der Stellung des Ankers (24b; 24d) Stromimpulse zuführbar sind.

7. Schließzylinder nach Anspruch 6, dadurch gekennzeichnet, daß die Permanentmagneten (35b, 44b; 35d, 44d) in Richtung des Verschiebeweges des Ankers (24b; 18d) in Abstand voneinander angeordnet sind, daß der Anker den Permanentmagneten gegenüberliegende Polflächen hat und daß die Spule (23b; 24d) einem der Permanentmagneten (35b; 35d) näher gelegen ist als dem anderen (44b; 44d).

8. Schließzylinder nach Anspruch 6 oder 7, dadurch gekennzeichnet, daß das Sperrorgan als Sperrbolzen (18b) ausgebildet ist, dessen Längsachse quer zur Achse des Zylinderkerns (6) ausgerichtet ist, daß der Anker (24b) ein im wesentlichen parallel zur Achse des Zylinderkerns (6) verschiebbarer Stab ist, daß der Sperrbolzen (18b) mittels einer Feder (21b) in Richtung weg vom Zylinderkern (6) vorgespannt ist und sich mit seinem vom Zylinderkern (6) entfernten Ende an dem Anker (24b) abstützt, daß der Anker (24b) eine Rastaussparung (30b) aufweist, die in der Freigabestellung das vom Zylinderkern (6) entfernte Ende des freigegebenen Sperrbolzens (18b) aufnimmt, wobei die Rastaussparung (30b) und das vom Zylinderkern (6) entfernte Ende des Sperrbolzens (18b) derart gestaltet sind, daß der Sperrbolzen (18b) aus der Rastaussparung (30b) heraus in Richtung zum Zylinderkern (6) von dem Anker (24b) verdrängt wird, um in die Zylinderkernaussparung (20b) einzugreifen, wenn der Anker (24b) zur Sicherung des Zylinderkerns (6) in seine Blockierstellung bewegt wird.

9. Schließzylinder nach Anspruch 8, dadurch gekennzeichnet, daß die Rastaussparung (30b) eine Ringnut ist, die mit zunehmendem radialem Abstand von der Achse (27b) des Ankers (24b) breiter wird.

10. Schließzylinder nach Anspruch 9, dadurch gekennzeichnet, daß der Anker (24b) eine weitere Ringnut (36b) mit abgeschrägten Nutwänden aufweist, die das vom Zylinderkern (6) entfernte Ende (22b) des Sperrbolzens (18b) aufnimmt, wenn der Anker (24b) in seine Blockierstellung bewegt wird.

11. Schließzylinder nach einem der Ansprüche 8 bis 10, dadurch gekennzeichnet, daß das vom Zylinderkern (6) entfernte Ende (22b) des Sperrbolzens (18b) insbesondere halbkugelförmig abgerundet ist.

12. Schließzylinder nach einem der Ansprüche 6 bis 11, dadurch gekennzeichnet, daß sich die Permanentmagneten (35d; 44d) mit gleichen Polaritäten in Richtung des Verschiebeweges des Ankers (24d) gegenüberstehen.

13. Schließzylinder, insbesondere für Einsteckschlösser, mit einem Zylindergehäuse (2), einem in dem Zylindergehäuse (2) drehbeweglich gelagerten, mittels eines Schlüssels drehbaren Schließzylinderkern (6) und einer den Zylinderkern (6) in einer Schließstellung gegen unbefugtes Verdrehen sichernden elektromagnetischen Sperreinrichtung (15c), die eine in dem Zylindergehäuse (2) angeordnete Spule (23c) mit quer zur Zylinderkernachse (16) verlaufende Spulenachse und einen koaxial zu der Spule (23c) in dem Zylindergehäuse (2) verschiebbar geführten Sperrbolzen aufweist, der zur Sicherung des Zylinderkerns (6) in eine Sperrstellung positionierbar ist, in der er in eine Aussparung (20c) des Zylinderkerns (6) eingreift,
dadurch gekennzeichnet, daß die Spule (23c) einen feststehenden Spulenkern (45c) hat, der das von dem Zylinderkern (6) entfernte Ende des Verschiebeweges des Sperrbolzens (18c) begrenzt, daß der Sperrbolzen (18c) an seinem dem Spulenkern (45c) zugewandten Ende einen permanentmagnetischen Bereich (47c) aufweist und daß die Spule (23c) derart aktivierbar ist, daß sie mit dem permanentmagnetischen Bereich (47c) magnetisch wechselwirkt, um eine den Sperrbolzen (18c) positionierende magnetische Kraft auf den Sperrbolzen (18c) auszuüben.

14. Schließzylinder nach einem der vorhergehenden Ansprüche, dadurch gekennzeichnet, daß der Schlüssel (14) zwischen dem Schlüssel (14) und dem Schließzylinder (1) austauschbare, von der Steuereinrichtung zu prüfende elektrische und/oder magnetische Schließbezechtigungsinformationen trägt, die ihn als zu dem Schließzylinder (1) passend ausweisen, und daß die Steuereinrichtung bei Erkennung des passenden Schlüssels (14) den Spulenstrom in der Weise schaltet, daß der Anker (24; 24b) bzw. der Sperrbolzen (18c) in seine den Zylinderkern (6) freigebende Stellung bewegt wird.

15. Schließzylinder nach einem der vorhergehenden Ansprüche, dadurch gekennzeichnet, daß die elektromagnetische Sperreinrichtung (15; 15a; 15b; 15c) fernsteuerbar ist.

16. Schließzylinder nach einem der vorhergehenden Ansprüche, dadurch gekennzeichnet, daß der Schließzylinderkern (6) auch durch mechanische Zuhaltungen (7) gegen unbefugtes Verdrehen gesichert ist, die mittels des Schlüssels (14) in eine den Zylinderkern (6) freigebende Stellung versetzbar sind.

17. Schließzylinder nach einem der vorhergehenden Ansprüche, dadurch gekennzeichnet, daß die elektromagnetische Sperreinrichtung (15c) ein lösbar in das Zylinderkerngehäuse eingebautes Einbaugehäuse (48c) aufweist.

## Claims

1. A lock cylinder, especially for mortise locks, comprising a cylinder housing (2), a lock cylinder plug (6) mounted in the cylinder housing (2) for rotation about its axis and rotatable by means of a key (14) and an electromagnetic catch device (15; 15a) securing the cylinder plug (6) in a locked position against unauthorized rotation, which catch device (15; 15a) comprises a catch pin (18) mounted so as to be displaceable perpendicularly to the axis of the cylinder plug (6) and engaging in a recess (20) in the cylinder plug (6) to secure the cylinder plug (6) and movable out of the cylinder plug recess (20) to release the cylinder plug (6), an electromagnetic coil (23) controllable by means of an electrical control device and an armature (24; 24a) arranged in the cylinder housing (2) so as to be movable between a blocking position and a release position and movable by means of the coil (23) in the opposite direction to the direction of action of a reset device (34), which armature, when in its blocking position, blocks the catch pin (18) to secure it against movement out of the cylinder plug recess (20) and, when in its release position, releases the catch pin (18) so that it can move out of the cylinder plug recess (20), a spring (21) being provided which constantly biases the catch pin (18) towards the cylinder plug (6) and the catch pin (18) engaging in the cylinder plug recess (20) under the force of the spring (21), when the cylinder plug (6) is rotated into its locked position, and the recess (20) in the cylinder plug (6) and the end of the catch pin (18) engaging therein being so constructed that, after its release from the cylinder plug (6) by the armature (24; 24a), the catch pin (18) is displaced against the force of the spring (21) and is pushed out of the cylinder plug recess (20) when the cylinder plug (6) is rotated out of its locked position, characterized in that the armature (24; 24a) is a bar arranged displaceably in the cylinder housing (2) substantially parallel with the axis of the cylinder plug (6), which bar, when in its blocking position, blockingly grips from underneath the end of the catch pin (18) remote from the cylinder plug (6).

2. A lock cylinder according to claim 1, characterized in that the reset device (34) comprises a reset spring biasing the armature (24; 24a).

3. A lock cylinder according to claim 2, characterized in that the reset spring (34) biases the armature (24a) towards its blocking position.

4. A lock cylinder according to any one of the preceding claims, characterized in that the armature (24) comprises a recess (30), especially an annular groove, accommodating the end of the released catch pin (18) remote from the cylinder plug (6).

5. A lock cylinder according to any one of the preceding claims, characterized in that the cylinder plug recess (20) is an indentation with inclined faces, especially a 90° indentation and in that the end (19) of the catch pin (18) engaging in the indentation (20) is rounded, in particular hemispherically.

6. A lock cylinder, especially for mortise locks, comprising a cylinder housing (2), a lock cylinder plug (6) mounted rotatably in the cylinder housing (2) and rotatable by means of a key and an electromagnetic catch device (15b; 15d) securing the cylinder plug (6) in a locked position against unauthorized rotation, which catch device (15b; 15d) comprises a catch member (18b: 18d) mounted so as to be displaceable perpendicularly to the axis of the cylinder plug (6) and engaging in a recess (20b; 20d) in the cylinder plug (6) to secure the cylinder plug (6) and movable out of the cylinder plug recess (20b; 20d) to release the cylinder plug (6), an electromagnetic coil (23b; 23d) controllable by means of an electrical control device and an armature (24b) arranged in the cylinder housing (2) so as to be movable between a blocking position and a release position, which armature (24b), when in its blocking position, holds the catch member (18b; 18d) in the cylinder plug recess (20b; 20d) and, when in its release position, permits movement of the catch member (18b; 18d) out of the cylinder plug recess (20b; 20d), the armature being fixed in the release position by at least one permanent magnet (35b or 44b; 35d or 44d), characterized in that the armature (24b; 18d) is also fixed in the blocking position by at least one permanent magnet (44b or 35b; 44d or 35d) and in that current impulses may be supplied to the coil (23b; 23d) for alternate reversing of the position of the armature (24b; 24d).

7. A lock cylinder according to claim 6, characterized in that the permanent magnets (35b, 44b; 35d, 44d) are arranged at a distance from each other in the direction of the path of displacement of the armature (24b; 18d), in that the armature has pole faces lying opposite the permanent magnets and in that the coil (23b; 24d) is nearer one of the permanent magnets (35b; 35d) than the other (44b; 44d).

8. A lock cylinder according to claim 6 or claim 7, characterized in that the catch member is constructed as a catch pin (18b), the longitudinal axis of which is oriented perpendicularly to the axis of the cylinder plug (6), in that the armature (24b) is a bar displaceable substantially parallel with the axis of the cylinder plug (6), in that the catch pin (18b) is biased by means of a spring (21b) in the direction away from the cylinder plug (6) and rests with its end remote from the cylinder plug (6) on the armature (24b), and in that the armature (24b) comprises a catch recess (30b) which, in the release position, accommodates the end of the released catch pin (18b) remote from the cylinder plug (6), the catch recess (30b) and the end of the catch pin (18b) remote from the cylinder plug (6) being so constructed that the catch pin (18b) is displaced by the armature (24b) out of the catch recess (30b) in the direction of the cylinder plug (6), in order to engage in the cylinder plug recess (20b) when the armature (24b) is moved into its blocking position to secure the cylinder plug (6).

9. A lock cylinder according to claim 8, characterized in that the catch recess (30b) is an annular groove which becomes wider as the radial distance from the axis (27b) of the armature (24b) increases.

10. A lock cylinder according to claim 9, characterized in that the armature (24b) comprises a further annular groove (36b) with bevelled groove walls, which annular groove (36b) accommodates the end (22b) of the catch pin (18b) remote from the cylinder plug (6) when the armature (24b) is moved into its blocking position.

11. A lock cylinder according to any one of claims 8 to 10, characterized in that the end (22b) of the catch pin (18b) remote from the cylinder plug (6) is rounded, in particular hemispherically.

12. A lock cylinder according to any one of claims 6 to 11, characterized in that the permanent magnets (35d; 44d) are positioned with like polarities opposite each other in the direction of the displacement path of the armature (24d).

13. A lock cylinder, especially for mortise locks, comprising a cylinder housing (2), a lock cylinder plug (6) mounted rotatably in the cylinder housing (2) and rotatable by means of a key and an electromagnetic catch device (15c) securing the cylinder plug (6) in a locked position against unauthorized rotation, which catch device (15c) comprises a coil (23c) arranged in the cylinder housing (2) and having a coil axis extending perpendicularly to the cylinder plug axis (16) and a catch pin arranged in the cylinder housing (2) so as to be displaceable coaxially to the coil (23c), which catch pin is positionable in a catch position to secure the cylinder plug (6), said catch pin engaging in a recess (20c) in the cylinder plug (6) when in the catch position,
characterized in that the coil (23c) has a stationary core (45c) which defines the end of the displacement of the catch pin (18c) remote from the cylinder plug (6), in that the catch pin (18c) comprises a permanent magnetic area (47c) at its end facing the coil core (45c) and in that the coil (23c) is activated in such a way that it interacts magnetically with the permanent magnetic area (47c) in order to exert a magnetic force on the catch pin (18c) to position said catch pin (18c).

14. A lock cylinder according to any one of the preceding claims, characterized in that the key (14) carries electrical and/or magnetic locking authentication information exchangeable between the key (14) and the lock cylinder (1) and checkable by the control device, which information identifies the key as fitting the lock cylinder (1), and in that the control device switches the coil current upon recognition of the matching key in such a way that the armature (24; 24b) or the catch pin (18c) is moved into its position releasing the cylinder plug (6).

15. A lock cylinder according to any one of the preceding claims, characterized in that the electromagnetic catch device (15; 15a; 15b: 15c) is remotely-controllable.

16. A lock cylinder according to any one of the preceding claims, characterized in that the lock cylinder plug (6) is also secured against unauthorized rotation by mechanical tumblers (7) which may be displaced into a position releasing the cylinder plug (6) by means of the key (14).

17. A lock cylinder according to any one of the preceding claims, characterized in that the electromagnetic catch device (15c) comprises an insert housing (48c) inserted releasably into the cylinder plug housing.

## Revendications

1. Cylindre de fermeture, en particulier pour serrures à mortaise, comportant un boîtier de cylindre (2), un noyau de cylindre de fermeture (6) monté mobile en rotation autour de son axe dans le boîtier de cylindre (2), tournant au moyen d'une clé (14), et un dispositif de verrouillage (15 ; 15a) électromagnétique bloquant le noyau de cylindre (6) dans une position de fermeture contre une rotation non autorisée, qui comporte une cheville d'arrêt (18) montée coulissante, transversalement à l'axe du noyau du cylindre (6), s'engageant dans une découpe (20) du noyau de cylindre (6) pour le blocage du noyau de cylindre (6) et pouvant être extraite de la découpe du noyau de cylindre (20) pour le dégagement du noyau de cylindre (6), une bobine électromagnétique (23) commandable au moyen d'un dispositif de commande électrique ainsi qu'un induit (24 ; 24a) monté mobile dans le boîtier de cylindre (2), entre une position de blocage et une position de dégagement, déplaçable au moyen de la bobine (23), dans le sens contraire au sens d'action d'un dispositif de rappel (34), lequel induit bloque dans sa position de blocage la cheville d'arrêt (18), en vue de la protection contre une sortie à l'extérieur de la découpe de noyau de cylindre (20) et libère, dans sa position de dégagement, la cheville d'arrêt (18) pour la sortie hors de la découpe de noyau de cylindre (20), un ressort (21), précontraignant la cheville d'arrêt (18) constamment vers le noyau de cylindre (6), étant prévu et la cheville d'arrêt (18) s'engageant dans la découpe de noyau de cylindre (20), sous l'effet de la force du ressort (21), lorsque le noyau de cylindre (6) est tourné dans sa position de fermeture, et la découpe (20) du noyau de cylindre (6) et l'extrémité s'y engageant de la cheville d'arrêt (18) présentant une forme telle que la cheville d'arrêt (18), après avoir été libérée par l'induit (24 ; 24a), est déplacée par le noyau de cylindre (6) à l'encontre de la force du ressort (21) et est pressée hors de la découpe du noyau de cylindre (20), lorsque le noyau de cylindre (6) est tourné hors de sa position de fermeture,
caractérisé en ce que l'induit (24 ; 24a) est une barre sensiblement parallèle à l'axe du noyau de cylindre (6), guidée coulissante dans le boîtier de cylindre (2), barre qui dans sa position de blocage passe sous l'extrémité éloignée du noyau de cylindre (6), de la cheville d'arrêt (18), en la bloquant.

2. Cylindre de fermeture selon la revendication 1, caractérisé en ce que le dispositif de rappel (34) comporte un ressort de rappel précontraignant l'induit (24 ; 24a).

3. Cylindre de fermeture selon la revendication 2, caractérisé en ce que le ressort de rappel (34) précontraint l'induit (24a) vers sa position de blocage.

4. Cylindre de fermeture selon l'une des revendications précédentes, caractérisé en ce que l'induit (24) présente une découpe (30), en particulier une rainure annulaire, logeant l'extrémité éloignée du noyau de cylindre (6), de la cheville d'arrêt (18) libérée.

5. Cylindre de fermeture selon l'une des revendications précédentes, caractérisé en ce que la découpe de noyau de cylindre (20) est une mortaise avec surfaces obliques, en particulier une mortaise à 90° et en ce que l'extrémité (19), s'engageant dans la mortaise (20), de la cheville d'arrêt (18) est en particulier arrondie en forme de demi-sphère.

6. Cylindre de fermeture, en particulier pour serrures à mortaise, comportant un boîtier de cylindre (2), un noyau de cylindre de fermeture (6) monté mobile en rotation dans le boîtier de cylindre (2), tournant au moyen d'une clé, et un dispositif de verrouillage (15b ; 15d) électromagnétique bloquant le noyau de cylindre (6) dans une position de fermeture contre une rotation non autorisée, qui comporte un organe d'arrêt (18b ; 18d) monté coulissant transversalement à l'axe du noyau du cylindre (6), s'engageant dans une découpe (20b ; 20d) du noyau de cylindre (6) pour le blocage du noyau de cylindre (6) et pouvant être extrait de la découpe (20b ; 20d) du noyau de cylindre (20) pour le dégagement du noyau de cylindre (6), une bobine électromagnétique (23b, 23d) commandable au moyen d'un dispositif de commande électrique ainsi qu'un induit (24b) guidé coulissant entre une position de blocage et une position de dégagement, dans le boîtier de cylindre (2), lequel induit dans sa position de blocage, maintient l'organe d'arrêt (18b ; 18d) dans la découpe de noyau de cylindre (20b ; 20d) et, dans sa position de dégagement, autorise l'extraction de l'organe d'arrêt (18b ; 18d) hors de la découpe de noyau de cylindre (20b ; 20d), l'induit étant fixé dans la position de dégagement, par au moins un aimant permanent (35b ou 44b ; 35d ou 44d), caractérisé en ce que l'induit (24b ; 18d) est fixé, également dans la position de blocage, par au moins un aimant permanent (44b ou 35b ; 44d ou 35d) et des impulsions de courant peuvent être envoyées à la bobine (23b ; 23d), pour la commutation alternative de la position de l'induit (24b ; 24d).

7. Cylindre de fermeture selon la revendication 6, caractérisé en ce que les aimants permanents (35b, 44b ; 35d, 44d) sont placés espacés l'un de l'autre dans la direction du parcours de déplacement de l'induit (24b ; 18d), en ce que l'induit possède des surfaces polaires opposées aux aimants permanents et en ce que la bobine (23b ; 24d) est située plus près de l'un des aimants permanents (35b ; 35d) que de l'autre (44b ; 44d).

8. Cylindre de fermeture selon la revendication 6 ou 7, caractérisé en ce que l'organe d'arrêt est configuré en cheville d'arrêt (18b), dont l'axe longitudinal est orienté transversalement à l'axe du noyau de cylindre (6), en ce que l'induit (24b) est une barre coulissant sensiblement parallèlement à l'axe du noyau de cylindre (6), en ce que la cheville d'arrêt (18b) est précontrainte au moyen d'un ressort (21b) dans une direction s'éloignant du noyau de cylindre (6) et prend appui contre l'induit (24b), avec son extrémité éloignée du noyau de cylindre (6), en ce que l'induit (24b) présente une découpe d'encliquetage (30b), qui, dans la position de dégagement, loge l'extrémité, éloignée du noyau de cylindre (6), de la cheville d'arrêt (18b) libérée, la découpe d'encliquetage (30b) et l'extrémité, éloignée du noyau de cylindre (6), de la cheville d'arrêt (18b), étant telles que la cheville d'arrêt (18b) est déplacée hors de la découpe d'encliquetage (30b), par l'induit (24b), en direction du noyau de cylindre (6), afin de s'engager dans la découpe de noyau de cylindre (20b), lorsque l'induit (24b) est déplacé dans sa position de blocage, pour bloquer le noyau de cylindre (6).

9. Cylindre de fermeture selon la revendication 8, caractérisé en ce que la découpe d'encliquetage (30b) est une rainure annulaire, qui s'élargit lorsque la distance radiale par rapport à l'axe (27b) de l'induit (24b), augmente.

10. Cylindre de fermeture selon la revendication 9, caractérisé en ce que l'induit (24b) présente une autre rainure annulaire (36b) avec des parois de rainure chanfreinées, qui loge l'extrémité (22b) éloignée du noyau de cylindre (6), de la cheville d'arrêt (18b), lorsque l'induit (24b) est déplacé dans sa position de blocage.

11. Cylindre de fermeture selon l'une des revendications 8 à 10, caractérisé en ce que l'extrémité (22b) éloignée du noyau de cylindre (6), de la cheville d'arrêt (18b), est arrondie, en particulier en forme de demi-sphère.

12. Cylindre de fermeture selon l'une des revendications 6 à 11, caractérisé en ce que les aimants permanents (35d ; 44d) se font face avec les mêmes polarités dans la direction du parcours de déplacement de l'induit (24d).

13. Cylindre de fermeture, en particulier pour serrures à mortaise, comportant un boîtier de cylindre (2), un noyau de cylindre de fermeture (6) monté mobile en rotation dans le boîtier de cylindre (2), tournant au moyen d'une clé, et un dispositif de verrouillage (15c) électromagnétique bloquant le noyau de cylindre (6) dans une position de fermeture, contre une rotation non autorisée, lequel dispositif comporte une bobine (23c), placée dans le boîtier de cylindre (2) avec un axe de bobine s'étendant transversalement à l'axe (16) du noyau de cylindre et une cheville d'arrêt guidée coulissante dans le boîtier de cylindre (2), coaxialement à la bobine (23c), laquelle cheville peut être positionnée dans une position de verrouillage, pour le blocage du noyau de cylindre (6), position dans laquelle elle s'engage dans une découpe (20c) du noyau de cylindre (6),
caractérisé en ce que la bobine (23c) possède un noyau de bobine (45c) fixe, qui limite l'extrémité, éloignée du noyau de cylindre (6), du parcours de déplacement de la cheville d'arrêt (18c), en ce que la cheville d'arrêt (18c) présente une zone magnétique permanente (47c), à son extrémité tournée vers le noyau de bobine (45c) et en ce que la bobine (23c) est activable de manière à interagir magnétiquement avec la zone magnétique permanente (47c) , afin d'exercer sur la cheville d'arrêt (18c) une force magnétique positionnant la cheville d'arrêt (18c).

14. Cylindre de fermeture selon l'une des revendications précédentes, caractérisé en ce que la clé (14) porte des informations d'autorisation de fermeture électriques et/ou magnétiques, à vérifier par le dispositif de commande, échangeables entre la clé (14) et le cylindre de fermeture (1), qui l'identifient comme étant adaptée au cylindre de fermeture (1), et en ce que le dispositif de commande, reconnaissant la clé (14) adaptée, commande le courant de bobine de manière que l'induit (24 ; 24b) ou la cheville d'arrêt (18c) soit déplacée dans sa position libérant le noyau de cylindre (6).

15. Cylindre de fermeture selon l'une des revendications précédentes, caractérisé en ce que le dispositif de verrouillage (15 ; 15a ; 15b ; 15c) électromagnétique est télécommandable.

16. Cylindre de fermeture selon l'une des revendications précédentes, caractérisé en ce que le noyau de cylindre de fermeture (6) peut être bloqué aussi, contre une rotation non autorisée, par des gâchettes (7) mécaniques, qui peuvent être déplacées au moyen de la clé (14), dans une position libérant le noyau de cylindre (6).

17. Cylindre de fermeture selon l'une des revendications précédentes, caractérisé en ce que le dispositif de verrouillage (15c) électromagnétique comporte un boîtier de montage (48c) monté de manière amovible dans le boîtier de noyau de cylindre.
